# EUROPÄISCHE PATENTSCHRIFT

(11) **EP 1 744 833 B1**
(45) Veröffentlichungstag und Bekanntmachung des Hinweises auf die Patenterteilung: **26.09.2007**
(21) Anmeldenummer: 04790789.4
(22) Anmeldetag: 23.10.2004
(51) Int. Cl.: B05B 7/24

(54) **FLIESSBECHER MIT LÜFTUNG FÜR EINE FARBSPRITZPISTOLE**
VENTILATED GRAVITY CUP FOR A PAINT SPRAY GUN
RECIPIENT A ECOULEMENT POURVU D'UNE AERATION POUR PISTOLET PULVERISATEUR A PEINTURE

(30) Priorität: 29.04.2004 DE 102004021298
(43) Veröffentlichungstag der Anmeldung: 24.01.2007
(73) Patentinhaber: SATA GmbH & Co. KG, 70806 Kornwestheim (DE)
(72) Erfinder: GEHRUNG, Ralf, 70191 Stuttgart (DE)
(74) Vertreter: Gehrsitz, Stefan
(86) Internationale Anmeldenummer: PCT/EP2004/011998
(87) Internationale Veröffentlichungsnummer: WO 2005/115631

(56) Entgegenhaltungen:
- WO-A-98/32539
- DE-U- 8 702 559
- US-A- 2 609 961
- US-A- 5 020 700

## Beschreibung

Die Erfindung betrifft einen Fließbecher für eine Farbspritzpistole nach dem Oberbegriff des Anspruchs 1.

Ein solcher Fließbecher ist aus dem Stand der Technik bekannt, beispielsweise aus der WO 98/32539. Dieser Fließbecher ist für den einmaligen Gebrauch vorgesehen und umfasst einen Behälter aus Kunststoff und einen darauf aufsetzbaren Deckel zum Verschließen des Behälters. An der Deckeloberseite sind Anschlussmittel zum Aufsetzen und Befestigen des Fließbechers auf eine Farbspritzpistole oder einem auf dieser befestigten Adapter vorgesehen. Der Fließbecher wird hierbei "upside- down", also mit der Deckelseite nach unten auf die Farbspritzpistole aufgesetzt. Die in dem Fließbecher befindliche Farbe fließt dann aufgrund der Schwerkraft nach unten in den Farbeinlaufkanal der Farbspritzpistole. Um den schwerkraftgetriebenen Fluss der Farbe zu ermöglichen, ist ein Druckausgleich zwischen dem Innern des Farbbechers und der Umgebung erforderlich. Um diesen Druckausgleich zu gewährleisten, ist im Behälterboden eine Belüftungsöffnung eingebracht, welche mittels eines Klebstreifens oder eines manuell betätigbaren Ventils verschließbar ist.

Ausgehend von diesem Stand der Technik liegt der Erfindung die Aufgabe zugrunde, einen Fließbecher mit einem leicht manuell zu betätigenden Ventil zum Verschließen der Belüftungsöffnung bereitzustellen.

Gelöst wird diese Aufgabe mit einem Fließbecher mit den Merkmalen des Anspruchs 1. Vorteilhafte Ausführungsbeispiele dieses Fließbechers sind den Unteransprüchen zu entnehmen.

Die Erfindung wird nachfolgend unter Bezugnahme auf die begleitenden Zeichnungen anhand eines Ausführungsbeispiels näher erläutert. Die Zeichnungen zeigen:
- **Figur 1:**: Einen erfindungsgemäßen Fließbecher im Schnitt;
- **Figur 2:**: Draufsicht auf die linke Hälfte des Behälterbodens des Fließbechers von Figur 1 , in der ein Ventil zum Verschließen einer Belüftungsöffnung angeordnet ist (Figur 2a) sowie einen Schnitt durch diese Ansicht entlang der Linie A-A (Figur 2b), wobei das Ventil jeweils in geöffneter Ventilstellung gezeigt ist;
- **Figur 3:**: Dieselbe Darstellung wie in Figur 2, jedoch bei geschlossener Ventilstellung, sowie zusätzlich in Figur 3c ein Schnitt entlang der Linie B-B von Figur 3a;
- **Figur 4:**: Perspektivische Darstellung der Bestandteile des Ventils, teilweise im Schnitt.

Der in Figur 1 dargestellte Fließbecher umfasst einen becherförmigen Behälter 1 und einen darauf über ein Gewinde aufschraubbaren Deckel 2. Der Deckel 2 weist an seiner Oberseite einen Auslassstutzen mit einer Auslassöffnung auf. An der Außenseite des Auslassstutzens ist ein Anschlussteil 3 angeformt, welches zum Aufsetzen und zum Befestigen des Fließbechers auf eine Farbspritzpistole oder auf einem zwischen der Farbspritzpistole und dem Fließbecher angeordneten Adapter dient. Bei dem in Figur 1 dargestellten Ausführungsbeispiel umfasst das Anschlussteil 3 ein Gewinde und eine keilförmige Nut, welche mit korrespondierenden Anschlussteilen an der Farbspritzpistole, nämlich einem entsprechende Innengewinde und einem Zapfen zum Eingreifen in die Nut, zusammenwirken. Sowohl der Behälter 1 als auch der Deckel 2 sind zweckmäßig als Spritzgussteile aus Kunststoff gefertigt.

Zum Befüllen des Behälters 1 wird der Deckel 2 abgenommen und nach dem Befüllen wieder aufgesetzt. Anschließend kann der Deckel 2 mit seinem Anschlussteil 3 auf das Anschlussteil einer Farbspritzpistole oder einem Adapter aufgesetzt und befestigt werden. Beim Spritzvorgang befindet sich der Fließbecher an der Oberseite der Farbspritzpistole und die in dem Behälter befindliche Flüssigkeit läuft aufgrund der Schwerkraft in den Farbeinlasskanal der Farbspritzpistole.

Um den schwerkraftgetriebenen Fluss der Flüssigkeit aufrechtzuerhalten ist ein Druckausgleich zwischen dem Inneren des Behälters 1 und der Umgebung erforderlich. Aus diesem Grunde ist in einer Wandung 4 des Behälters 1 eine Belüftungsöffnung 6 vorgesehen. Bei dem in den Figuren dargestellten Ausführungsbeispiel ist die Belüftungsöffnung 6 im Behälterboden. Alternativ hierzu kann die Belüftungsöffnung 6 jedoch auch in der Seitenwand des Behälters 1 eingebracht werden, bevorzugt in der Nähe des Bodens. Zum Verschließen der Belüftungsöffnung 6 ist ein Ventil 5 vorgesehen, welches an der Unterseite des Behälterbodens angeordnet ist. An der Unterseite des Behälterbodens ist des weiteren eine zylindrische Krempe 16 angeformt, welche über dem Ventil 5 vorsteht, um den Behälter 1 zum Befüllen auf dem Boden abstellen zu können.

Das Ventil 5 ist in den Figuren 2 bis 4 näher dargestellt. Es ist als Schieberventil ausgebildet und weist ein an der Wandung 4 angeordnetes Ventilgehäuse 7 und einen Schieber 8 auf. Der Schieber 8 ist bezüglich des Ventilgehäuses 7 verschiebbar. Das Ventilgehäuse 7 ist einstückig an der Wandung 4 im Bereich der Belüftungsöffnung 6 angeformt, wie aus der Darstellung der Figur 1 ersichtlich. Der Schieber 8 ist innerhalb des Ventilgehäuses 7 entlang einer Verschieberichtung V verschiebbar, welche im wesentlichen parallel zu der Wandung 4 des Behälters 1 liegt, in der die Belüftungsöffnung 6 angeordnet ist. Unter "parallel" wird hierbei verstanden, dass die Verschieberichtung V exakt oder zumindest annähernd parallel zu der ebenen Wandung 4 verläuft, oder, wenn es sich bei der Wandung 4 um eine gekrümmte Oberfläche handelt (beispielsweise dem Zylindermantel des becherförmigen Behälters 1), dass die Verschieberichtung V zumindest annähernd die gleiche Krümmung aufweist wie die gekrümmte Wandung 4.

In dem Ventilgehäuse 7 ist, wie beispielsweise aus Figur 2b ersichtlich, ein Belüftungskanal 9 ausgebildet, mit einer ersten Bohrung 9a, welche in die Belüftungsöffnung 6 mündet und einer zweiten Bohrung 9b, welche unter einem rechten Winkel in die erste Bohrung 9a mündet. Die zweite Bohrung 9b erweitert sich in zwei Stufen von einem geringeren Bohrungsdurchmesser auf etwa den doppelten Bohrungsdurchmesser. Die zweite Bohrung 9b mündet schließlich in einen quaderförmigen und nach vorne, also zur Außenseite des Behälters 1 hin offenen Raum 9d (Figur 4). Der Raum 9d bildet eine Einschuböffnung zum Einschieben des Schiebers 8 in das Ventilgehäuse 7.

Der in Figur 4 näher dargestellte Schieber 8 weist ein Kopfteil 14 sowie einen daran einstückig angeformten quaderförmigen Kolben 15 auf. An dem dem Kopfteil 14 abgewandten Ende des Kolbens 15 ist an diesem ein Zapfen 10 angeformt. An seiner Oberseite und seiner Unterseite weist der Kolben 15 eine sich entlang seiner gesamten Länge erstreckende nutförmige Ausnehmung 9c auf (Figur 3c und Figur 4). Am Kopfteil 14 sind seitlich keilförmige Anschlagelemente 11, 12 an geformt (Figur 4).

Zur bestimmungsgemäßen Verwendung wird der Kolben 15 des Schiebers 8 in den Raum 9d des Ventilgehäuses 7 eingeschoben. Der Schieber 8 ist dann in dem Ventilgehäuse 7 zwischen einer ersten Ventilposition und einer zweiten Ventilposition verschiebbar. In der ersten Ventilposition (Figur 3) ist der Schieber 8 so weit in das Ventilgehäuse 7 eingeschoben, dass der an der Vorderseite des Schiebers 8 angeordnete Zapfen 10 in die zweite Bohrung 9b am Ventilgehäuse 7 eingreift und diese dicht verschließt. Um einen möglichst dichten Verschluss zu gewährleisten ist der Zapfen 10 an seiner Vorderseite sphärisch abgerundet oder sich konisch verjüngend ausgebildet. In der geschlossenen Ventilposition liegt der sphärisch abgerundete Bereich des Zapfens 10 an dem ersten, sich konisch erweiternden Bereich der zweiten Bohrung 9b an, wie in Figur 3b gezeigt.

In der zweiten Ventilposition (Figur 2) ist der Schieber 8 aus dem Ventilgehäuse 7 so weit herausgeschoben, dass die zweite Bohrung 9b frei ist. Dadurch ist ein Luftdurchlass vom Inneren des Behälters 1 durch die Belüftungsöffnung 6 in den Belüftungskanal 9 mit der ersten Bohrung 9a, der zweiten Bohrung 9b und dem Raum 9d ermöglicht. Um einen Druckausgleich zwischen dem Inneren des Behälters 1 und der Umgebung zu ermöglichen, sind an der Ober- und der Unterseite des Kolbens 15 die Ausnehmungen 9c vorgesehen. Diese Ausnehmungen 9c verlängern den durch die beiden Bohrungen 9a, 9b und den Raum 9d gebildeten Belüftungskanal 9 zur Umgebung nach außen.

In der in Figur 2 dargestellten geöffneten Ventilposition liegen die Anschlagelemente 12 des Schiebers 8 an der Innenseite der Krempe 16 an. Auf diese Weise wird verhindert, dass der Schieber 8 unbeabsichtigt aus dem Ventilgehäuse 7 rutscht und verloren geht. Zur Fixierung des Schiebers 8 in der ersten, geschlossenen Ventilposition, welche in Figur 3 gezeigt ist, sind die keilförmigen Anschlagelemente 11 vorgesehen. Diese klemmen das Kopfteil 14 des Schiebers 8 an der Innenseite 13 der Krempe 16 in der geschlossenen Ventilposition, wie in Figur 3a dargestellt. Um den Schieber 8 von der geschlossenen Ventilposition in eine geöffnete Ventilposition zu verschieben muss etwas Kraft aufgewendet werden um die Anschlagelemente 11 aus ihrer Klemmung an der Innenseite 13 der Krempe 16 zu bringen.

In der geöffneten Ventilposition ragt das Kopfteil 14 des Schiebers 8 über den Außenumfang des Behälters 1 im Bereich der Krempe hervor, wie in Figur 1 gezeigt. Hierdurch sieht der Benutzer, dass sich das Ventil 5 in der geöffneten Stellung befindet, wodurch vermieden werden kann, dass der Benutzer unbeabsichtigt bei geöffnetem Ventil Flüssigkeit in den auf dem Boden stehenden Behälter 1 füllt. In der geschlossenen Ventilposition schließt die äußere Stirnfläche des Kopfteils 14 bündig mit dem Außenumfang des Behälters 1 bzw. der Krempe 16 ab. Die innere Stirnfläche des Kopfteils 14 liegt in dieser Ventilposition an der die Einschuböffnung umgebenden Stirnkante 17 des Ventilgehäuses 7 an (Figur 3a).

Das Ventil 5 zeichnet sich neben einer einfachen und leichten Handhabbarkeit auch durch eine hohe Dichtigkeit aus. Die Dichtigkeit des Ventils 5 kann noch verbessert werden, indem dieses als Doppelventil mit zwei Ventilsitzen ausgestaltet wird. Hierfür kann neben dem ersten Ventilsitz, der durch die Anlage des abgerundeten Bereichs des Zapfens 10 an dem konischen Bereich der zweiten Bohrung 9b gebildet wird, ein zweiter Ventilsitz ausgebildet wird, indem zwischen der vorderen Stirnfläche 18 des Kolbens 15 und der hinteren Wandung 19 des Raums 9d eine (hier zeichnerisch nicht dargestellte) Dichtung eingefügt wird. Der Anschlag der vorderen Stirnfläche 18 des Kolbens 15 an der hinteren Wandung 19 des Raums 9d wirkt dann als zusätzlicher Ventilsitz.

## Patentansprüche

1. Fließbecher für eine Farbspritzpistole mit einem Behälter (1) und einem darauf aufsetzbaren Deckel (2), welcher ein Anschlussteil (3) aufweist, um den Fließbecher auf die Farbspritzpistole oder einen Adapter aufzusetzen, wobei der Behälter (1) in einer Wandung (4) eine mittels eines Ventils (5) verschließbare Belüftungsöffnung (6) aufweist, **dadurch gekennzeichnet, dass** das Ventil (5) als Schieberventil ausgebildet ist mit einem Ventilgehäuse (7) und einem Schieber (8), der bezüglich des Ventilgehäuses (7) in einer parallel zu der Wandung (4) liegenden Verschieberichtung (V) verschiebbar ist.

2. Fließbecher nach Anspruch 1, **dadurch gekennzeichnet, dass** der Schieber (8) in dem Ventilgehäuse (7) zwischen einer ersten Ventilposition, in welcher der Schieber (8) die Belüftungsöffnung (6) verschließt und einer zweiten Ventilposition, in welcher ein Druckausgleich zwischen dem Innern des Behälters (1) und der Umgebung ermöglicht ist, verschiebbar ist.

3. Fließbecher nach Anspruch 1 oder 2, **dadurch gekennzeichnet, dass** im Ventilgehäuse (7) ein Belüftungskanal (9) ausgebildet ist mit einer ersten Bohrung (9a), welche in die Belüftungsöffnung (6) mündet, und einer zweiten Bohrung (9b), welche unter einem rechten Winkel in die erste Bohrung (9a) mündet.

4. Fließbecher nach Anspruch 3, **dadurch gekennzeichnet, dass** der Schieber (8) in der geschlossenen Ventilstellung die zweite Bohrung (9b) verschließt.

5. Fließbecher nach Anspruch 3 oder 4, **dadurch gekennzeichnet, dass** an dem der Belüftungsöffnung (6) zugewandten Ende des Schiebers (8) ein Zapfen (10) angeformt ist, der in der geschlossenen Ventilstellung in die zweite Bohrung (9b) eingreift.

6. Fließbecher nach einem der Ansprüche 3 bis 5, **dadurch gekennzeichnet, dass** die zweite Bohrung (9b) einen sich konisch erweiternden Bereich aufweist.

7. Fließbecher nach den Ansprüchen 5 und 6, **dadurch gekennzeichnet, dass** das Ende des Zapfens (10) sphärisch abgerundet oder sich konisch verjüngend ausgebildet ist, um in der geschlossenen Ventilstellung den konischen Bereich der zweiten Bohrung (9b) dicht zu verschließen.

8. Fließbecher nach einem der voranstehenden Ansprüche, **dadurch gekennzeichnet, dass** an dem Schieber (8) und dem Behälter (1) miteinander korrespondierende Anschlagelemente (11, 12; 13) angeordnet sind.

9. Fließbecher nach einem der Ansprüche 3 bis 8, **dadurch gekennzeichnet, dass** der Schieber eine Ausnehmung (9c) aufweist, welche in der zweiten Ventilposition zusammen mit den Bohrungen (9a, 9b) einen Belüftungskanal (9) zwischen der Behälteröffnung (6) und der Umgebung bildet.

10. Fließbecher nach einem der voranstehenden Ansprüche, **dadurch gekennzeichnet, dass** es sich bei der Wandung (4) um den Behälterboden handelt und dass das Ventilgehäuse (7) am Behälterboden angeformt ist.

11. Fließbecher nach einem der voranstehenden Ansprüche, **dadurch gekennzeichnet, dass** das Ventil zwei in Strömungsrichtung hintereinander angeordnete Ventilsitze aufweist.

## Claims

1. Gravity cup for a paint spray gun with a container (1) and a lid (2) which can be fitted on it and exhibits a connecting part (3) in order to fit the gravity cup on to the paint spray gun or an adaptor, the container (1) exhibiting a ventilation opening (6) which is located in a wall (4) and is closable by means of a valve (5), **characterised in that** the valve (5) is embodied as a slide valve with a valve housing (7) and a slide (8) which is displaceable in relation to the valve housing (7) in a displacement direction (V) lying parallel to the wall (4).

2. Gravity cup according to claim 1, **characterised in that** the slide (8) is displaceable in the valve housing (7) between a first valve position in which the slide (8) closes the ventilation opening (6), and a second valve position in which the pressure can be equalised between the interior of the container (1) and the environment.

3. Gravity cup according to claim 1 or 2, **characterised in that** a ventilation channel (9) is formed in the valve housing (7) with a first bore (9a) which debouches into the ventilation opening (6), and a second bore (9b) which debouches into the first bore (9a) at a right angle.

4. Gravity cup according to claim 3, **characterised in that** in the closed valve position the slide (8) closes the second bore (9b).

5. Gravity cup according to claim 3 or 4, **characterised in that** formed at the end of the slide (8) facing the ventilation opening (6) there is a pin (10) which engages in the second bore (9b) in the closed valve position.

6. Gravity cup according to one of claims 3 to 5, **characterised in that** the second bore (9b) exhibits an area which widens conically.

7. Gravity cup according to claims 5 and 6, **characterised in that** the end of the pin (10) is rounded spherically or tapers conically in order to seal the conical area of the second bore (9b) hermetically in the closed valve position.

8. Gravity cup according to one of the preceding claims, **characterised in that** stop elements (11, 12; 13) which correspond with one another are arranged on the slide (8) and the container (1).

9. Gravity cup according to one of claims 3 to 8, **characterised in that** the slide exhibits a recess (9c) which in the second valve position together with the bores (9a, 9b) forms a ventilation channel (9) between the container opening (6) and the environment.

10. Gravity cup according to one of the preceding claims, **characterised in that** the wall (4) is the bottom of the container and **in that** the valve housing (7) is formed on the bottom of the container.

11. Gravity cup according to one of the preceding claims, **characterised in that** the valve exhibits two valve seats which are arranged one behind the other in the direction of flow.

## Revendications

1. Récipient à écoulement pour un pistolet pulvérisateur de peinture, comprenant un conteneur (1) et un couvercle (2) pouvant être mis en place sur ledit conteneur, et muni d'une pièce de raccordement (3) en vue de l'emboîtement dudit récipient à écoulement sur le pistolet pulvérisateur de peinture, ou sur un adaptateur, ledit conteneur (1) comportant, dans une paroi (4), un orifice de ventilation (6) obturable au moyen d'une soupape (5), **caractérisé par le fait que** ladite soupape (5) est réalisée sous la forme d'une soupape à tiroir comprenant un carter (7) et un tiroir (8) pouvant être déplacé, vis-à-vis dudit carter (7) de la soupape, dans une direction de coulissement (V) orientée parallèlement à la paroi (4).

2. Récipient à écoulement selon la revendication 1, **caractérisé par le fait que** le tiroir (8) peut coulisser, dans le carter (7) de la soupape, entre une première position d'obturation dans laquelle ledit tiroir (8) obture l'orifice de ventilation (6), et une seconde position d'obturation dans laquelle un équilibrage de pression est rendu possible entre l'espace interne du conteneur (1) et l'espace environnant.

3. Récipient à écoulement selon la revendication 1 ou 2, **caractérisé par le fait que** le carter (7) de la soupape renferme un canal de ventilation (9) comportant un premier perçage (9a) qui débouche dans l'orifice de ventilation (6), et un second perçage (9b) qui débouche dans ledit premier perçage (9a) en décrivant un angle droit.

4. Récipient à écoulement selon la revendication 3, **caractérisé par le fait que** le tiroir (8) obture le second perçage (9b) dans la position fermée de la soupape.

5. Récipient à écoulement selon la revendication ou 4, **caractérisé par le fait qu**'un embout (10), faisant corps avec le côté du tiroir (8) tourné vers l'orifice de ventilation (6), pénètre dans le second perçage (9b) lorsque la soupape occupe la position fermée.

6. Récipient à écoulement selon l'une des revendications 3 à 5, **caractérisé par le fait que** le second perçage (9b) présente une région s'évasant tronconiquement.

7. Récipient à écoulement selon les revendications 5 et 6, **caractérisé par le fait que** l'extrémité de l'embout (10) possède un arrondi sphérique ou est réalisée avec rétrécissement tronconique afin d'assurer, dans la position fermée de la soupape, une obturation étanche de la région tronconique du second perçage (9b).

8. Récipient à écoulement selon l'une des revendications précédentes, **caractérisé par le fait que** des éléments (11, 12 ; 13) de venue en butée, complémentaires les uns des autres, se trouvent sur le tiroir (8) et sur le conteneur (1).

9. Récipient à écoulement selon l'une des revendications 3 à 8, **caractérisé par le fait que** le tiroir offre un évidement (9c) donnant naissance dans la seconde position d'obturation, en coopération avec les perçages (9a, 9b), à un canal de ventilation (9) entre l'orifice (6) du conteneur et l'espace environnant.

10. Récipient à écoulement selon l'une des revendications précédentes, **caractérisé par le fait que** la paroi (4) se présente comme le fond du conteneur ; et **par le fait que** le carter (7) de la soupape fait corps avec ledit fond du conteneur.

11. Récipient à écoulement selon l'une des revendications précédentes, **caractérisé par le fait que** la soupape présente deux sièges d'obturation placés en succession dans la direction de l'écoulement.
